# FASCICULE DE BREVET EUROPEEN

(11) **EP 0 171 333 B1**
(45) Date de publication et mention de la délivrance du brevet: **18.05.1988**
(21) Numéro de dépôt: 85401584.9
(22) Date de dépôt: 02.08.1985
(51) Int. Cl.: B65D 85/42, B65D 1/38

(54) **Barquette jetable pour le conditionnement des ampoules pharmaceutiques à remplir sous vide**
Wegwerfbehälter für die Verpackung von pharmazeutischen vakuumverschlossenen Ampullen
Disposable container for the packaging of pharmaceutical ampoules filled under vacuum

(30) Priorité: 08.08.1984 FR 8412527
(43) Date de publication de la demande: 12.02.1986
(73) Titulaire: EURINVAL INDUSTRIE, F-94015 Creteil (FR)
(72) Inventeur: Petit, Maurice, F-33600 Pessac (FR)
(74) Mandataire: Laget, Jean-Loup

(56) Documents cités:
- EP-A- 0 037 326
- FR-A- 2 505 300
- US-A- 2 738 914

## Description

L'invention concerne une barquette jetable pour le conditionnement des ampoules pharmaceutiques à remplir sous vide.

Actuellement, les ampoules pharmaceutiques destinées à être remplies sous vide sont scellées d'un seul côté, et sont placées debout côte à côte dans des cristallisoirs munis de couvercles (par exemple comme le cristallisoir devulgué par FR-A-2 505 300). Ces cristallisoirs fermés sont regroupés dans des suremballages en métal, ou plus généralement en carton, puis livrés aux laboratoires. Les cristallisoirs et même les suremballages sont réutilisables, et sont renvoyés au fabricant après le remplissage des ampoules et leur mise sur chevalets. Avant leur réutilisation, les cristallisoirs doivent être comptés et lavés, et les suremballages doivent être nettoyés et dépoussiérés. Le problème posé par la poussière est particulièrement aigu dans le cas des suremballages en carton.

L'un des buts de l'invention est de s'affranchir des problèmes liés à la poussière des suremballages, et au nettoyage des cristallisoirs. Un autre but de l'invention est de proposer des cristallisoirs à bas prix de revient et à mise en oeuvre aisée, adaptés pour le gerbage à vide.

L'invention a donc pour objet une barquette jetable en matière plastique pour le conditionnement des ampoules à remplir sous vide, dans laquelle les ampoules sont disposées verticalement côte à côte, les pointes des ampoules reposant sur un fond carré, la barquette présentant une ceinture au voisinage du milieu des ampoules légèrement plus large que le fond, et des montants obliques pour relier le fond à la ceinture et se caractérise en ce que: deux côtés adjacents de la barquette n'ont pas le même nombre de montants, et en ce que les montants sortt anguleux et comportent une première partie au voisinage du fond, et une seconde partie au voisinage de la ceinture, la première partie étant plus inclinée sur la verticale que la seconde.

Selon un mode preférentiel de l'invention:
- le fond est bordé d'une nervure pour assurer le maintien des ampoules;
- au voisinage des angles, ladite nervure présente des saignées pour l'évacuation d'un liquide éventuel;
- la barquette est constituée en matière plastique du typé polypropylène chargé jusqu'à 20 % de talc;
- deux côtés adjacents de la barquette présentent l'un deux montants régulièrement répartis, l'autre un seul montant en son milieu;
- pour le gerbage à vide, elle est décalée de 90° par rapport à la barquette inférieure pour éviter les déformations;
- lorsqu'elle est pleine d'ampoules à remplir, la barquette est gerbable pour expédition sur palette, la barquette du haut de chaque pile étant recouverte d'une barquette vide retournée, et l'ensemble des piles étant scellé sous housse rétractable.

La description qui suit sera faite en référence au dessin annexé sur lequel on peut voir:

Figure 1, une vue en perspectivee d'un mode de réalisation d'une barquette selon l'invention;

Figure 2, une vue en perspective de la barquette de la Figure 1 après rotation de 90° ;

Figure 3, une vue en coupe selon un plan médian, de la barquette de la Figure 2, à plus grande échelle.

En se reportant au dessin, on voit que la barquette selon l'invention est réalisée en matière plastique résistant aux températures d'autoclave, soit 120°C. Dans un exemple de réalisation particulier, on peut utiliser du polypropylène, éventuellement chargé jusqu'à 20 % de talc.

Cette barquette présente un fond 1 plat et carré, une ceinture 2 constituant le bord de la barquette et des montants 3, 4, 5 de côté et 6 d'angle, pour relier le fond 1 à la ceinture 2. Les bords du fond 1 présentent une nervure 7 destinée à maintenir la pointe des ampoules à remplir, qui sont disposées verticalement les unes contre les autres dans la barquette. Cette nervure 7 présente, au voisinage des angles, de petites saignées 8 pour permettre l'écoulement d'un liquide éventuel, tel qu'un liquide de remplissage d'ampoule ou une eau de lavage. Pour tenir compte de la forme des ampoules, cylindrique avec pointes axiales, la ceinture 2 est légèrement plus large que le fond 1. La longueur des montants est telle que généralement, la ceinture se trouve au voisinage du milieu des ampoules.

En dehors du fait qu'ils sont disposés obliquement, les montants présentent deux particularités.

La première est qu'ils ne sont pas droits mais anguleux: ils comportent en effet une première partie 9 au voisinage du fond, plus inclinée sur la verticale que la seconde partie 10 au voisinage de la ceinture. La ligne d'articulation 11 est visible sur la figure 3. Cette disposition des montants facilite le gerbage des barquettes sans déformation.

La seconde est que deux côtés adjacents de la barquette n'ont pas le même nombre de montants. Ainsi, sur la figure 1, le côté du fond porte deux montants 4 et 5 tandis que le côté droit n'en porte qu'un, 3, qui est bien visible sur la figure 2. Cette disposition permet le gerbage après rotation d'un quart de tour de la barquette supérieure, sans déformation de la barquette. En effet, on évite ainsi de gerber montant sur montant.

Avec la barquette selon l'invention, toutes les ampoules sont à la même hauteur car le fond est très plat. On peut donc gerber plusieurs barquettes pleines sans difficulté sur une plaque de support posée sur une palette. Les barquettes situées en haut des piles peuvent avantageusement être recouvertes d'une barquette retournée pour protéger les ouvertures des ampoules des chocs extérieurs. L'ensemble est alors enveloppé d'une housse rétractable, mettant ainsi l'ensemble à l'abri de toute poussière extérieure.

A l'arrivée au laboratoire de remplissage, les barquettes sont manipulées avec leurs ampoules et elles accompagnent ces ampoules au cours des opérations de remplissage sous vide, de passage à l'autoclave, de lavage, de soudage, etc... Après conditionnement des ampoules sur chevalet, les barquettes sont gerbées après rotation relative de 90°. Elles peuvent être détruites, ou réutilisées dans d'autres applications.

On doit remarquer que toutes les opérations effectuées au laboratoire peuvent être entièrement automatiques, y compris la destruction des barquettes, ce qui évite tout risque de pollution lié à la réutilisation.

Selon une variante de réalisation, au lieu d'un seul montant 3 sur l'un de deux côtés adjacents de la barquette, on prévoit deux montants, mais dont la disposition n'est pas identique à celle des deux montants 4 et 5 de l'autre côté adjacent, de façon à ne pas faire un gerbage montant sur montant.

En outre, on peut prévoir aux angles de la barquette, une butée telle que 12, de façon à assurer le gerbage des barquettes vides, sans déformation.

## Revendications

1. Barquette jetable en matière plastique pour le conditionnement des ampoules à remplir sous vide, dans laquelle les ampoules sont disposées verticalement côte à côte, les pointes des ampoules reposant sur un fond (1) carré, la barquette présentant une ceinture (2) au voisinage du milieu des ampoules légèrement plus large que le fond (1), et des montants obliques (3-6) pour relier le fond (1) à la céinture (2), caractérisée en ce que: deux côtés adjacents de la barquette n'ont pas le même nombre de montants, et en ce que les montants sont anguleux et comportent une première partie (9) au voisinage du fond (1), et une seconde partie (10) au voisinage de la ceinture (2), la première partie étant plus inclinée sur la verticale que la seconde.

2. Barquette selon la revendication 1, caractérisée en ce que les bords du fond (1) présentent une nervure (7) destinée à maintenir la pointe des ampoules.

3. Barquette selon la révendication 2, caractérisée en ce que ladite nervure (7) présente des saignées (8) pour l'évacuation d'un liquide éventuel.

4. Barquette sélon la revendication 1, caractérisée en ce que deux côtés adjacents de la barquette présentent: l'un, deux montants (4, 5) régulièrement répartis, l'autre, un seul montant (3) en son milieu.

## Patentansprüche

1. Wegwerfbehälter aus Kunststoff zur Verpackung von unter Vakuum abzufüllenden Ampullen, bei dem die Ampullen vertikal Seite an Seite angeordnet sind und die Ampullenspitzen auf einem viereckigen Boden (1) ruhen, welcher Behälter eine umlaufende Leiste (2) in der Nähe des Mittenbereichs der Ampullen und schräge Streben (3-6) aufweist, um den Boden (1) mit der umlaufenden Leiste (2) zu verbinden, welche Leiste etwas großflächiger als der Boden (1) ist, dadurch gekennzeichnet, daß zwei aneinanderstoßende Seiten des Behälters nicht die gleiche Anzahl von Streben aufweisen, und daß die Streben winkelig sind und einen ersten Teil (9) in der Nähe des Bodens (1) und einen zweiten Teil (10) in der Nähe der umlaufenden Leiste (2) aufweise, wobei der erste Teil mehr auf die Vertikale geneigt ist, als der zweite Teil.

2. Wegwerfbehälter nach Anspruch 1, dadurch gekennzeichnet, daß die Ränder des Bodens (1) eine Rippe (7) zum Halten der Ampullenspitzen aufweisen.

3. Wegwerfbehälter nach Anspruch 2, dadurch gekennzeichnet, daß die Rippe (7) Einschnitte (8) zum Ableiten einer eventuell vorhandenen Flüssigkeit aufweist.

4. Wegwerfbehälter nach Anspruch 1, dadurch gekennzeichnet, daß von zwei aneinanderstoßenden Seiten die erste zwei gleichmäßig verteilte Streben (4, 5) und die andere eine einzige Strebe (3) in ihrer Mitte aufweist.

## Claims

1. Disposable plastic container for the packaging of ampoules filled under vacuum, in which the ampoules are arranged vertically side by side, the tips of the ampoules being supported on a square base (1), the container having an encircling member (2) in the vicinity of the middle of the ampoules slightly wider than the base (1) and oblique uprights (3-6) connecting the base (1) to the encircling member (2), characterised in that no two adjacent sides of the container have the same number of uprights, and that the uprights are angular and comprise a first part (9) in the vicinity of the base (1) and a second part (10) in the vicinity of the encircling member (2), the first part being more inclined to the vertical than the second.

2. Container according to Claim 1, characterised in that the sides of the base (1) have a web (7) intended to retain the tips of the ampoules.

3. Container according to Claim 2, characterised in that the said web (7) has grooves (8) to remove any possible liquid.

4. Container according to Claim 1, characterised in that two adjacent sides of the container have: in the one case, two uprights (4,

5) spaced regularly apart, and in the other case, one single upright (3) in the middle.
